# EUROPÄISCHE PATENTSCHRIFT

(11) **EP 0 718 579 B1**
(45) Veröffentlichungstag und Bekanntmachung des Hinweises auf die Patenterteilung: **10.11.1999**
(21) Anmeldenummer: 95111740.7
(22) Anmeldetag: 26.07.1995
(51) Int. Cl.: F28F 9/02, F28D 7/10, F28F 9/18, C10G 9/00

(54) **Wärmetauscher zum Kühlen von Spaltgas**
Heat exchanger for cooling cracked gas
Echangeur de chaleur pour refroidissement de gaz de craquage

(30) Priorität: 21.12.1994 DE 4445687
(43) Veröffentlichungstag der Anmeldung: 26.06.1996
(73) Patentinhaber: Borsig GmbH, 13507 Berlin (DE)
(72) Erfinder: Brücher, Peter, D-13503 Berlin (DE)
(74) Vertreter: Radünz, Ingo, Dipl.-Ing.

(56) Entgegenhaltungen:
- DE-A- 4 230 092
- GB-A- 1 504 361
- US-A- 4 236 576
- US-A- 4 848 449
- US-A- 5 035 283

## Beschreibung

Die Erfindung betrifft einen Wärmetauscher zum Kühlen von Spaltgas mit den Merkmalen des Oberbegriffes des Patentanspruches 1. Ein solcher Wärmetauscher ist aus der GB-A-1 504 361 bekannt.

Das Spaltgas wird durch eine thermische Spaltung von Kohlenwasserstoffen in einem Spaltofen erzeugt. Diese Spaltöfen sind mit einer Anzahl von außen beheizten Spaltrohren versehen, durch die die eingesetzten Kohlenwasserstoffen unter Zusatz von Wasserdampf geführt werden. Das erzeugte Spaltgas verläßt die Spaltrohre mit einer Temperatur von etwa 800 bis 850°C und muß zur Stabilisierung seiner molekularen Zusammensetzung sehr schnell abgekühlt werden. Dies erfolgt in Spaltgaskühlern durch eine Wärmeübertragung von dem Spaltgas an verdampfendes, unter einem hohen Druck stehendes Wasser.

Es sind Spaltgaskühler bekannt, bei denen jedes einzelne aus dem Spaltofen austretende Spaltrohr mit einem separaten Spaltgaskühler verbunden ist, der ein oder mehrere Rohre besitzen kann, die von einem gemeinsamen Mantel umschlossen oder als Doppelrohre ausgebildet sind. Da die aus dem Spaltofen austretende Spaltrohre in der Regel linear mit relativ geringem Abstand voneinander angeordnet sind, können sämtliche Spaltgaskühler in einem Modul in Form eines Linearkühlers zusammengefaßt werden. Die Zu- und Ableitung des Kühlmediums erfolgt jeweils an den Enden der Rohre mittels Wasserkammern, die oval oder rohrförmig ausgeführt sein können.

Der aus der GB-A-1 504 361 bekannte Doppelrohrwärmetauscher zur Kühlung von Spaltgas enthält als Ovalrohre ausgebildete Wasserkammern. Mehrere Ovalrohre sind zu einem gasdichten Boden zusammengeschweißt, der eine Gaseintrittskammer abschließt. Das Innenrohr und das das Innenrohr unter Bildung eines Ringspaltes umgebende Außenrohr sind an einander gegenüber liegenden Seiten in das Ovalrohr eingeschweißt. Dabei steht der Innenraum einer Wasserkammer mit dem Ringspalt aller angeschlossenen Doppelrohre in Verbindung.

Aus der US-A-5 035 283 ist ein Rohrbündel-Wärmetauscher bekannt, bei dem die Kühlrohre von einem gemeinsamen Mantel umschlossen und in eine mit Kühlkanälen versehene Rohrplatte eingeschweißt sind. Die Rohrplatte ist mit zum Inneren des Mantels hin offenen Ausdrehungen versehen, die mit den Kühlkanälen in Verbindung stehen und die die Kühlrohre konzentrisch umgeben. Die Kühlrohre jeweils einer Rohrreihe durchdringen die Kühlkanäle.

Der Erfindung liegt die Aufgabe zugrunde, die Wasserkammer des gattungsgemäßen Wärmetauschers so zu gestalten, daß keine Materialüberhitzungen der am Wärmetausch beteiligte Flächen auftreten, daß eine definierte Strömung des eintretenden Kühlmediums eingestellt wird und daß die Wasserkammer den hohen Drücken des Kühlmediums standhält und kostengünstig herzustellen ist.

Diese Aufgabe wird bei einem gattungsgemäßen Wärmetauscher erfindungsgemäß durch die kennzeichnenden Merkmale des Patentanspruches 1 gelöst. Vorteilhafte Ausgestaltungen der Erfindung sind Gegenstand der abhängigen Ansprüche.

Bei dem erfindungsgemäßen Wärmetauscher wirkt der Druck des Kühlmediums auf eine verhältnismäßig schmale ringförmige, den Boden der Vertiefung darstellende Fläche, deren Außendurchmesser den Innendurchmesser des Außenrohres nicht wesentlich übersteigt. Aufgrund der geringen Größe des durch den Druck des Kühlmediums belasteten Bodens braucht dieser nur mit einer geringen Wanddicke versehen zu werden. Diese geringe Wanddicke läßt eine gute Kühlung des temperaturbelasteten Bodens durch das Kühlmediums zu, so daß Materialüberhitzungen vermieden werden können. Außerhalb der mit Abstand voneinander vorgesehenen Vertiefungen behält die Wasserkammer die ursprüngliche Dicke des massiven Stückes, so daß die Wasserkammer in sich steif genug ist, um ohne zusätzliche Verstärkungen dem hohen Druck des Kühlmediums standzuhalten. Die Vertiefungen lassen sich in das massive Stück durch eine einfache mechanische Bearbeitung, wie Bohren und Fräsen einbringen, wodurch der Aufwand für die Herstellung der Wasserkammer verringert wird. Da für jedes Kühlrohr eine eigene, von den übrigen Kühlrohre getrennte Vertiefung vorhanden ist, kann jedes Kühlrohr einzeln von dem Kühlmedium angesteuert werden, woraus sich eine bessere Verteilung des Kühlmediums auf dieses eine Kühlrohr ergibt. Die im Querschnitt kreisförmige Vertiefung erzeugt insbesondere in Verbindung mit einer tangentialen Zuführung des Kühlmediums eine rotierende Kühlmediumströmung, die für eine gute Kühlung des Bodens sorgt und eine unerwünschte Ablagerung von Partileln aus dem Kühlmedium nicht zuläßt. Etwa vorhandene Partikel werden nach dem Zyklonprinzip in der rotierenden Strömung in der Nähe der Wandung der Vertiefung gehalten und können durch die weitere, nach außen führende Bohrung während des Betriebes ausgeschleust werden.

Ein Ausführungsbeispiel der Erfindung ist in der Zeichnung dargestellt und wird im folgenden näher erläutert. Es zeigen:
- Fig. 1: perspektivisch einen Spaltgaskühler,
- Fig. 2: den Längsschnitt durch einen Spaltgaskühler im Bereich der unteren Wasserkammer und
- Fig. 3: die Draufsicht auf Fig. 2.

In einem Spaltofen wird durch Umsetzung von Kohlenwasserstoffen mit Wasserdampf ein Spaltgas erzeugt. Der Spaltofen ist mit Spaltrohren 2 versehen, die von außen beheizt und von dem Einsatzstoff durchströmt sind. Das die Spaltrohre 2 mit einer Temperatur von 800 bis 850 °C verlassende Spaltgas tritt direkt in einen Spaltgaskühler 3 ein, der in unmittelbarer Nähe oberhalb des Spaltofens angeordnet ist. In diesem Spaltgaskühler 3 wird die molekulare Zusammensetzung des Spaltgases durch eine schroffe Abkühlung im Wärmetausch mit verdampfendem, unter hohem Druck stehenden Wasser stabilisiert.

Der Spaltgaskühler 3 besteht aus einem oder mehreren Kühlrohren 4, die so in einer Reihe nebeneinander angeordnet sind, daß jedes Kühlrohr 4 einem Spaltrohr 2 zugeordnet ist und in dessen axialer Verlängerung verläuft. Die Innendurchmesser von Spaltrohr 2 und Kühlrohr 4 sind, wie dargestellt, üblicherweise gleich groß. Die Kühlrohre 4 münden in eine Gassammelleitung 5 ein. Jedes Kühlrohr 4 ist unter Bildung eines ringförmigen Zwischenraumes von einem Außenrohr 6 umgeben. An beiden Enden der Außenrohre 6 sind Wasserkammern 7, 8 für die Zuführung und Abführung des Kühlmediums vorgesehen.

Das austrittsseitige Ende eines jeden Spaltrohres 2 ist gabelförmig aufgeweitet. Auf diese Weise entsteht ein innerer, die Verlängerung des Spaltrohres 2 bildender Rohrabschnitt 9 und ein äußerer Rohrabschnitt 10, die beide an einem Ende miteinander verbunden sind. Der äußere Rohrabschnitt 10 ist an die untere Wasserkammer 7 angeschweißt. Der innere Rohrabschnitt 9 des Spaltrohres 2 steht in einem geringen axialen Abstand dem Kühlrohr 4 gegenüber. Der Zwischenraum zwischen dem inneren Rohrabschnitt 9 und dem äußeren Rohrabschnitt 10 ist mit einer Schicht 17 aus einem wärmeisolierenden Material ausgefüllt.

Die Wasserkammer 7, 8 ist aus einem massiven, nahtlosen, streifenförmigen Stück gefertigt. In dieses Stück sind in einem Abstand voneinander im Querschnitt kreisförmige Vertiefungen 11 eingearbeitet, deren Anzahl der der Kühlrohre 4 entspricht. Dabei ist jedem Kühlrohr 4 eine eigene Vertiefung 11 zugeordnet. Das Außenrohr 6 ist auf der dem Spaltrohr 2 abgewandten Seite an die Wasserkammer 7 angeschweißt. Dabei stimmt an der Einschweißstelle der Innendurchmesser des Außenrohres 6 mit dem Durchmesser der Verteifung 11 überein. Die Vertiefung 11 kann durchgehend diesen Durchmesser aufweisen. Im mittleren Bereich kann die Vertiefung auch verbreitert sein, wobei der Durchmesser der Vertiefung 11 etwa um die Breite des Zwischenraumes zwischen dem Kühlrohr 4 und dem Außenrohr 6 größer sein kann als der Innendurchmesser des Außenrohres 6.

Die Vertiefung 11 ist so tief in das die Wasserkammer 7, 8 bildende Stück eingearbeitet, daß ein ringförmiger Boden 12 mit einer geringen Restwanddicke verbleibt. In diesen Boden 12 ist das Kühlrohr 4 eingeschweißt. Die Fläche des ringförmigen Bodens 12 ist begrenzt durch den Außendurchmesser des Kühlrohres 4 und den Durchmesser der Vertiefung 11.

In jede Vertiefung 11 mündet in der Höhe des Bodens 12 vorzugsweise tangential eine Bohrung 13 hinein. Die Bohrungen 13 sind jeweils über einen Verbindungsstutzen 14 mit einer Zuführungsleitung 15 für das Kühlmedium verbunden. Das Kühlmedium tritt durch die Bohrung 13 mit hoher Geschwindigkeit in die Vertiefung 11 ein und erzeugt eine rotierende Strömung um das Kühlrohr 4. Diese Strömung sorgt für eine gute Kühlung des Bodens 12 der Vertiefung 11 und verhindert dadurch eine Ablagerung von Partikeln auf dem Boden 12, die zu einer schädlichen örtlichen Überhitzung führen würde.

Die Vertiefung 11 ist mit einer weiteren Bohrung 16 versehen, die in Höhe des Bodens 12 nach außen geführt ist. Durch diese weitere Bohrung 16 können die Partikel, die sich in der Vertiefung 11 befinden und mit der Strömung des Kühlmediums rotieren während des Betriebes des Spaltgaskühlers 3 ausgeschleust werden. Zu diesem Zweck sind die weiteren Bohrungen 16 mit einer Leitung 18 verbunden. Diese Leitung 18 ist mit einem nicht gezeigten Abschlämmventil versehen. Durch ein kurzzeitiges, schlagartiges Öffnen des Abschlämmventils kann Kühlmedium mit darin enthaltenen Partikeln abgezogen werden.

Das als Kühlmedium dienende unter hohen Druck stehende und über die Zuführungsleitung 15 in die Vertiefungen 11 der unteren Wasserkammer 7 eingespeiste Wasser durchströmt den Zwischenraum zwischen dem Kühlrohr 4 und dem Außenrohr 6. Dabei verdampft das Wasser im Wärmetausch mit dem die Kühlrohre 4 durchströmenden Spaltgas teilweise und tritt als Wasser/Sattdampf-Gemisch in die obere Wasserkammer 8 ein. Aus dieser wird das Wasser/Sattdampf-Gemisch einem nicht gezeigten Wasser-Dampf-Kreislauf zugeführt, an den auch die Zuführungsleitung 15 angeschlossen ist.

Die beschriebenen Bohrungen 13, 16 können als Inspektionsöffnungen benutzt werden, indem durch sie während eines Betriebsstillstandes ein Endoskop in die Vertiefung 11 eingeführt wird. Mit Hilfe dieser Endoskope läßt sich der Zustand der Vertiefung 11 überprüfen.

In der Fig. 1 ist ein Spaltgaskühler 3 mit drei Kühlrohren gezeigt. Ohne das erfindungsgemäße Prinzip zu verlassen, kann der Spaltgaskühler auch mehr als drei oder nur ein einziges Kühlrohr enthalten.

## Patentansprüche

1. Wärmetauscher zum Kühlen von Spaltgas mit mindestens einem von einem Außenrohr (6) umgebenen Kühlrohr (4), wobei Kühlrohr (4) und Außenrohr (6) an beiden Enden an je eine Wasserkammer (7, 8) zur Zuführung bzw. Abführung eines Kühlmediums angeschweißt sind, dadurch gekennzeichnet, daß die Wasserkammer (7, 8) aus einem massiven, streifenförmigen Stück besteht, in das entsprechend der Anzahl der Kühlrohre (4) in einem Abstand voneinander kreisförmige Vertiefungen (11) eingebracht sind, daß jede Vertiefung (11) ein Kühlrohr (4) umgibt, daß der Durchmesser der Vertiefung (11) gleich dem oder größer als der Innendurchmesser des Außenrohres (6) ist, daß der Innendurchmesser des Außenrohres (6) mit dem Durchmesser der Vertiefung (11) an der Einschweißstelle des Außenrohres (6) an die Wasserkammer (7, 8) übereinstimmt, daß die Vertiefung (11) im Bereich der Rohrenden der Kühlrohre (4) einen dünnen, ringförmigen Boden (12) mit einer geringen Restwanddicke aufweist und daß zur Zuführung bzw. Abführung des Kühlmediums in jede Vertiefung (11) eine durch die Seitenwand der Wasserkammer (7, 8) geführte Bohrung (13) einmündet.

2. Wärmetauscher nach Anspruch 1, dadurch gekennzeichnet, daß die Bohrung (13) tangential in die Vertiefung (11) einmündet.

3. Wärmetauscher nach Anspruch 1 oder 2, dadurch gekennzeichnet, daß alle Bohrungen (13) an eine gemeinsame Zuführungsleitung (15) angeschlossen sind.

4. Wärmetauscher nach einem der Ansprüche 1 bis 3, dadurch gekennzeichnet, daß aus jeder Vertiefung (11) eine weitere Bohrung (16) herausgeführt ist.

5. Wärmetauscher nach Anspruch 4, dadurch gekennzeichnet, daß alle weiteren Bohrungen (16) an eine gemeinsame Leitung (18) angeschlossen sind.

## Claims

1. Heat exchanger for cooling of cracking gas with at least one cooling tube (4) surrounding an outer tube (6), wherein the cooling tube (4) and outer tube (6) are welded at the two ends respectively to water chambers (7, 8) respectively for feed and discharge of a coolant, characterised in that the water chamber (7, 8) consists of a solid, strip-shaped member, in which spaced-apart circular recesses (11) are formed in correspondence with the number of cooling tubes (4), that each recess (11) surrounds a cooling tube (4), that the diameter of the recess (11) is equal to or greater than the internal diameter of the outer tube (6), that the internal diameter of the outer tube (6) corresponds with the diameter of the recess (11) at the location of welding-in of the outer tube (6) to the water chamber (7, 8), that the recess (11) has in the region of the tube ends of the cooling tube (4) a thin annular base (12) with a small residual wall thickness and that for the feeding or discharging of the coolant a bore (13) led through the side wall of the water chamber (7, 8) opens into each recess (11).

2. Heat exchanger according to claim 1, characterised in that the bore (13) opens tangentially into the recess (11).

3. Heat exchanger according to claim 1 or 2, characterised in that all bores (13) are connected to a common feed duct (15).

4. Heat exchanger according to one of claims 1 to 3, characterised in that a further bore (16) is led out of each recess (11).

5. Heat exchanger according to claim 4, characterised in that all further bores (16) are connected to a common duct (18).

## Revendications

1. Echangeur de chaleur, pour le refroidissement de gaz de crackage, avec au moins un tube de refroidissement (4) entouré par un tube extérieur (6), le tube de refroidissement (4) et le tube extérieur (6) étant soudés, à chacune des deux extrémités, à une chambre à eau (7, 8) en vue d'amener, respectivement d'évacuer, un milieu de refroidissement, caractérisé en ce que la chambre à eau (7, 8) est constituée d'un élément massif, en forme de bande, dans lequel sont ménagées des cavités (11) circulaires espacées les unes des autres, de manière correspondante au nombre des tubes de refroidissement (4), en ce que chaque cavité (11) entoure un tube de refroidissement (4), en ce que le diamètre de la cavité (11) est identique au supérieur au diamètre intérieur du tube extérieur (6), en ce que le diamètre intérieur du tube extérieur (6) coïncide avec le diamètre de la cavité (11) au point de montage par soudure du tube extérieur (6) sur la chambre à eau (7, 8), en ce que la cavité (11) présente, dans la zone des extrémités tubulaires des tubes de refroidissement (4), un fond (12) mince en forme d'anneau avec une faible épaisseur de paroi résiduelle, et en ce qu'un perçage (13) ménagé à travers la paroi latérale de la chambre à eau (7, 8) s'abouche dans chaque cavité (11) en vue d'assurer l'amenée, respectivement l'évacuation du milieu de refroidissement.

2. Echangeur de chaleur selon la revendication 1, caractérisé en ce que le perçage (13) s'abouche tangentiellement dans la cavité (11).

3. Echangeur de chaleur selon la revendication 1 ou 2, caractérisé en ce que tous les perçages (13) sont raccordés à une conduite d'amenée (15) commune.

4. Echangeur de chaleur selon l'une des revendications 1 à 3, caractérisé en ce qu'un autre perçage (16) est ménagé pour la sortie de chaque cavité (11).

5. Echangeur de chaleur selon la revendication 4, caractérisé en ce que tous les autres perçages (16) sont raccordés à une conduite (18) commune.
